# EUROPÄISCHE PATENTSCHRIFT

(11) **EP 1 072 551 B1**
(45) Veröffentlichungstag und Bekanntmachung des Hinweises auf die Patenterteilung: **13.04.2005**
(21) Anmeldenummer: 00114112.6
(22) Anmeldetag: 10.07.2000
(51) Int. Cl.: B65H 45/22, B41F 13/58

(54) **Falzapparatanordnung und Verfahren zum Falzen in einer Rollenrotationszeitungsdruckmaschine**
Folding method and folding apparatus arrangement in a rotary newspaper printing press
Procédé de pliage et ensemble d'une machine de pliage dans une machine à imprimer rotative pour journaux

(30) Priorität: 26.07.1999 US 361388
(43) Veröffentlichungstag der Anmeldung: 31.01.2001
(73) Patentinhaber: Goss International Americas, Inc., Dover, NH 03820 (US)
(72) Erfinder: Dufour, Charles Henry, Durham, NH 03824 (US)
(74) Vertreter: Domenego, Bertrand

(56) Entgegenhaltungen:
- EP-A- 0 529 552
- EP-A- 0 659 555
- EP-A- 0 741 019
- DE-A- 1 960 565
- DE-A- 2 510 057
- DE-A- 2 614 665
- DE-A- 2 846 191
- DE-C- 554 955

## Beschreibung

Die vorliegende Erfindung betrifft eine Falzapparatanordnung und ein Verfahren zum Falzen einer Vielzahl von bedruckten Bahnsträngen in einer Rollenrotations-Zeitungsdruckmaschine gemäß dem Oberbegriff der Ansprüche 1 und 10.

In der Zeitungsproduktion wird in der Regel eine Vielzahl von Papierbahnen durch mehrere Druckwerke geführt und ein- oder beidseitig mit einem ein- oder mehrfarbigen Bild bedruckt. Anschließend werden die bedruckten Bahnen längs in Bahnstränge geschnitten, die einem Falztrichterabschnitt mit einem Falztrichter oder mehreren Falztrichtern zugeführt werden, in dem die Bahnstränge längs gefalzt werden. Bevor die Bahnstränge den Falztrichtern zugeführt werden, werden sie in der Regel vor dem Einlaufen in den Falztrichterabschnitt und auch nach dem Verlassen des Falztrichterabschnitts mittels Führungswalzen übereinander gelegt, so dass die gewünschte Paginierung und Abschnittseinteilung der fertigen Zeitung entsteht.

Nach dem Verlassen des Falztrichterabschnitts werden die übereinander liegenden und längs gefalzten Bahnstränge ein weiteres Mal übereinander gelegt und einem nachgeordneten Falzapparat zugeführt, in dem sie quer gefalzt, in einzelne Signaturen geschnitten und anschließend in einen Versandraum transportiert werden, in dem die fertigen Zeitungen zusammengetragen, gestapelt und versandfertig gemacht werden.

Gemäß dem Stand der Technik umfassen Falztrichterabschnitte in der Regel drei Falztrichterpaare aus übereinander angeordneten Falztrichtern und einen ortsfest in der Druckerei angeordneten Falzapparat, dem die übereinander liegenden und längs gefalzten Bahnstränge zugeführt werden. Die Zufuhr der gefalzten, übereinander liegenden Bahnstränge zum Falzapparat erfolgt mittels einer Vielzahl von jeweils unterhalb der Falztrichter angeordneten Führungswalzen, um welche die längs gefalzten, übereinander liegenden Bahnstränge geführt werden.

Der Stand der Technik nach Dokument DE-A-28 46 191 offenbart einen Falzapparat für Rollenrotationsdruckmaschinen, wobei über dem ortsfesten Falzapparat zwei Reihen von je vier Falztrichtem vorgesehen sind. Über jeden Falztrichter wird ein einzelner längsgeschnittener Bahnstrang geführt, längsgefalzt und das an einer einzigen Stelle mittels zweier Walzen zusammengeführte Papierstrangbündel in vertikaler Richtung dem Einlaufzwickel zweier Querschneidwalzen des Falzapparates zugeführt.

Die DE-A-25 10 057 beschreibt ebenfalls ein Falzverfahren und einen Falzapparat für die Zeitungsherstellung wobei Papierbahnen in Druckwerken beidseitig bedruckt und einzeln, d. h nicht zusammengeführt, einer Falztrichteranordnung aus oberen und unteren Falztrichtem sowie zusammengeführt einem einzigen, darunter ortsfest angeordneten Falzapparat mit Falzzylinder zugeführt werden. Über jeden Falztrichter läuft somit nur eine einzelne Bahn. Dabei sind die oberen Falztrichter zur einen Seite nach unten geneigt, während die unteren Falztrichter zur anderen Seite nach unten geneigt, d.h. entgegengesetzt ausgerichtet sind, so dass die vor dem Falzapparat zusammengeführten Bahnen jeweils eine entgegengesetzte Orientierung aufweisen. Hierdurch kommen die gefalzten Ränder der verschiedenen Abschnitte an gegenüberliegenden Seiten des fertigen Erzeugnisses zu liegen, wodurch das Erzeugnis eine gleichmäßige Gesamtdicke aufweist.

Aus der DE-C-554 955 ist ferner bereits ein Falzwerk für Rotationsdruckmaschinen bekannt, wobei eine doppeltbreite, bedruckte Papierbahn mehrfach längsgeschnitten und zur Erzeugung zweier Stränge über zwei nebeneinander angeordnete Falztrichter geführt wird. In einer ersten Betriebskonfiguration werden die beiden erzeugten Stränge einer jeweiligen Falz- und Schneideinrichtung zugeführt, welche sich bezüglich ihres Einlaufzwickels zwischen Falz- und Schneidzylinder vertikal unter der jeweiligen Falztrichterspitze befindet, während in einer zweiten Betriebskonfiguration die beiden erzeugten Stränge einer gemeinsamen, zentriert angeordneten Falz- und Schneideinrichtung zugeführt werden. Hierzu werden die beiden Stränge mittels Zusammenlegrollen vor dem Einlaufzwickel zwischen Falz- und Schneidzylinder der gemeinsamen Falz- und Schneideinrichtung zusammengeführt. Durch Bewegen der beiden Falz- und Schneideinrichtungen quer zur Laufrichtung der Papierbahn kann ein Übergang zwischen den beiden Betriebskonfigurationen erreicht werden.

Weiterhin lehrt die DE-A-2614 665 einen Falzapparat, mit einem nach Art von Kassetten austauschbaren Falzmechanismus , welcher mittels einer Hubvorrichtung oder einer Hebebühne in vertikaler Richtung auf einen Wagen abgesenkt, ausgetauscht und wieder in vertikaler Richtung angehoben werden kann.

Aufgrund des sog. Radiuseffekts, der dadurch entsteht, dass bei übereinander liegenden, um eine Umlenkwalze geführten Bahnsträngen der äußere Bahnstrang einen größeren

Abstand vom Rotationszentrum der Walze hat als der innere Bahnstrang, kommt es häufig zu Faltenbildung und anderen Beschädigungen der bedruckten Bahnen, die das Druckbild und damit die Qualität der Zeitung beeinträchtigen. Insbesondere besteht die Gefahr, dass die Bahnstränge durch die unterschiedliche Bahnspannung reißen, verknittern oder sich verheddern, was ebenfalls die Druckqualität beeinträchtigt. Außerdem besteht die Gefahr des Abschmierens der frisch aufgedruckten Farbe an der Umlenkwalze oder von Verschiebungen des sog. Schnittregisters, das die Position bestimmt, an der die Bahnstränge im Falzapparat quer geschnitten werden, so dass eine fertig geschnittene Zeitung entsteht.

Die wichtigsten Parameter, welche die Wahrscheinlichkeit der oben genannten Beschädigungen des Druckprodukts beeinflussen, sind die Paginierung der Zeitungen, der Durchmesser der Führungswalzen, der Winkel, in dem die Bahnstränge um die Führungswalzen geführt werden, die Abschnittslänge, die Anzahl der zusammengetragenen Abschnitte und die Durchmesserveränderungen der Press- oder Zugwalzen oder, welche die Bahnstränge über die Falztrichter führen bzw. jeweils unterhalb der Falztrichter angeordnet sind, sowie die Fähigkeit der Zugwalzen, das Papier zu halten.

Eines der Hauptprobleme während des Betriebs der Druckmaschine besteht darin, dass starke Faltenbildungen, die zu Rissen führen können, nicht nur sichtbare Beeinträchtigungen des Druckbilds mit sich bringen, sondern auch Papierstaus im Falzapparat verursachen können, die zwangsläufig zu einem längeren Maschinenstopp und damit zu einem Produktionsausfall der Druckmaschine führen können.

Ausgehend von den Nachteilen des Stands der Technik ist es eine Aufgabe der vorliegenden Erfindung, eine Falzapparatanordnung in einer Rollenrotationsdruckmaschine zu schaffen, durch welche die Gefahr der Faltenbildung in den bedruckten Bahnsträngen reduziert wird.

Diese Aufgabe wird erfindungsgemäß durch die Merkmale der Ansprüche 1 und 10 gelöst.

Weitere Merkmale der vorliegenden Erfindung ergeben sich aus den Unteransprüchen.

Eine erfindungsgemäße Falzapparatanordnung in einer Rollenrotations-Zeitungsdruckmaschine umfasst eine erste Falztrichter-Reihe, eine vorzugsweise schräg, d. h. mit einem Versatz, unterhalb der ersten Falztrichter-Reihe angeordnete zweite Falztrichter-Reihe mit jeweils einem ersten, zweiten und dritten Falztrichter, an denen die über die Falztrichter geführten Bahnstränge längs gefalzt werden, und einen unterhalb von einem der Falztrichter der zweiten Falztrichter-Reihe angeordneten bewegbaren Falzapparat, dem die längs gefalzten Bahnstränge nach dem Verlassen der Falztrichter zugeführt werden.

Durch die Anordnung von zwei Falztrichter-Reihen und einem bewegbaren Falzapparat, der unter einem beliebigen Falztrichter der zweiten Falztrichter-Reihe angeordnet sein kann, wird die Gefahr von Beschädigungen im Druckbild, insbesondere von Falten, Rissen, unterschiedlichen Spannungen und Abschmieren der Farbe deutlich reduziert.

Ferner hat sich herausgestellt, dass durch die erfindungsgemäße Falzapparatanordnung Verschiebungen des Schnittregisters, d. h. der Lage des Druckbildes auf den Signaturen, ebenfalls reduziert werden können.

Gemäß einer weiteren Ausführungsform der Erfindung kann ferner vorzugsweise unter jedem Falztrichter eine Vielzahl von Führungswalzen, Sammelwalzen oder Zusammentragwalzen vorgesehen sein, welche die längs gefalzten Bahnstränge von den Falztrichtern der ersten und zweiten Falztrichter-Reihe dem Falzapparat zuführen und mittels welcher vorzugsweise alle gefalzten Bahnstränge vor dem Einlaufen in den Falzapparat übereinander gelegt werden.

Ferner kann es vorgesehen sein, dass über die Falztrichter der ersten und zweiten Falztrichter-Reihe jeweils eine Vielzahl von übereinander liegenden Bahnsträngen in der Weise geführt wird, dass die Gesamtzahl der über die Falztrichter der zweiten Falztrichter-Reihe geführten übereinander liegenden Bahnstränge größer ist als die Gesamtzahl der über die Falztrichter der ersten Falztrichter-Reihe geführten Bahnstränge.

Aus der Tatsache, dass eine unterschiedliche Anzahl von übereinander liegenden Bahnsträngen über die Falztrichter geführt werden kann, ergibt sich der Vorteil, dass mehr Variationen in der Paginierung, d. h. der Seitenaufteilung der Zeitung möglich sind, da vier Bahnstränge oder halbe Bahnen in der Regel einen Zeitungsabschnitt bilden. Durch eine variierende Anzahl von Bahnsträngen an jedem Falztrichter kann die gewünschte Anordnung der Zeitungsabschnitte mit einem höheren Maß an Flexibilität erreicht werden. In diesem Zusammenhang hat es sich auch als vorteilhaft erwiesen, wenn die Gesamtzahl der übereinander liegenden Bahnstränge, die über die Falztrichter der zweiten Falztrichter-Reihe geführt werden, größer als die Gesamtzahl der über die Falztrichter der ersten Falztrichter-Reihe geführten Bahnstränge ist, da dadurch die Faltenbildung sowie sonstige Beschädigungen der Druckprodukte reduziert werden können.

Gemäß einer weiteren Ausführungsform der Erfindung kann es vorgesehen sein, dass über mindestens zwei der Falztrichter der ersten Falztrichter-Reihe oder der zweiten Falztrichter-Reihe eine unterschiedliche Anzahl von übereinander liegenden Bahnsträngen geführt wird, und insbesondere, dass über zwei Falztrichter der ersten Falztrichter-Reihe zwei übereinander liegende Bahnstränge geführt werden. In dieser Ausführungsform ist der Falztrichter, über den die meisten Bahnstränge geführt werden, vorzugsweise außen in der ersten Falztrichter-Reihe (d. h. in deren Außenbereich) angeordnet.

Insbesondere hat sich als vorteilhaft erwiesen, wenn über zwei Falztrichter der ersten Falztrichter-Reihe zwei übereinander liegende Bahnstränge und über den dritten Falztrichter der ersten Reihe von Falztrichtern vier übereinander liegende Bahnstränge geführt werden. Ferner kann die Gefahr der Faltenbildung dadurch weiter reduziert werden, dass die beiden Falztrichter, über welche die zwei übereinander liegenden Bahnen geführt werden, nebeneinander und der dritte Falztrichter, über den gleichzeitig vier übereinander liegende Bahnen geführt werden, außen in der ersten Falztrichter-Reihe (d. h. in ihrem Außenbereich) angeordnet sind.

Weiterhin kann es vorgesehen sein, dass über mindestens zwei der Falztrichter der zweiten Falztrichter-Reihe eine unterschiedliche Anzahl von übereinander liegenden Bahnsträngen geführt wird. In diesem Fall ist der Falzapparat vorzugsweise unterhalb des Falztrichters der zweiten Falztrichter-Reihe angeordnet, über den die größte Anzahl übereinander liegender Bahnstränge geführt wird, damit diese Bahnstränge direkt dem Falzapparat zugeführt werden können, ohne vor dem Einlaufen in den Falzapparat über Führungswalzen geführt werden zu müssen.

Durch den Einsatz eines bewegbaren Falzapparats kann der Bahnverlauf der gefalzten Bahnstränge wesentlich einfacher verändert werden, da der Falzapparat leicht unter den die größte Anzahl an Bahnsträngen falzenden Falztrichter bewegt werden kann.

Gemäß einer weiteren Ausführungsform der Erfindung werden vorzugsweise über zwei Falztrichter der zweiten Falztrichter-Reihe vier übereinander liegende Bahnstränge und über den dritten Falztrichter der zweiten Falztrichter-Reihe acht übereinander liegende Bahnstränge geführt, wobei weiterhin die Möglichkeit besteht, dass die zwei Falztrichter, über die vier Bahnstränge geführt werden, nebeneinander angeordnet sind und dass demgemäß der dritte Falztrichter, über den acht Bahnstränge geführt werden, außen in der zweiten Falztrichter-Reihe, vorzugsweise direkt über dem bewegbaren Falzapparat, angeordnet ist.

In einer weiteren Ausführungsform der Erfindung sind die Falztrichter der ersten Falztrichter-Reihe bezüglich der Falztrichter der zweiten Falztrichter-Reihe vorzugsweise in einer Linie angeordnet, so dass beispielsweise die Spitze eines Falztrichters der ersten Falztrichterreihe und die Spitze eines Falztrichters der zweiten Falztrichterreiche in einer im Wesentlichen vertikal durch die Falztrichter verlaufenden Ebene liegen.

Alternativ kann es auch vorgesehen sein, dass die Falztrichter der ersten Falztrichter-Reihe bezüglich der Falztrichter der zweiten Falztrichter-Reihe in der Weise versetzt zueinander angeordnet sind, dass die Spitzen der Falztrichter der ersten Falztrichter-Reihe in im Wesentlichen vertikal zwischen zwei nebeneinander angeordneten Falztrichtern der zweiten Falztrichter-Reihe verlaufenden Ebenen liegen. Durch eine derartig versetzte Anordnung kann die Anzahl der Führungswalzen für die die Falztrichter der ersten Falztrichter-Reihe verlassenden, übereinander liegenden Bahnstränge und demgemäß die Gefahr der Faltenbildung weiter reduziert werden.

Die Merkmale der vorliegenden Erfindung werden in der folgenden Beschreibung bevorzugter Ausführungsbeispiele in Zusammenhang mit den beigefügten, nachfolgend aufgeführten Zeichnungen näher erläutert.

Es zeigen:
- Fig. 1: eine schematische Darstellung einer erfindungsgemäßen Ausführungsform einer Zeitungsdruckmaschine;
- Fig. 2: eine detailliertere schematische Darstellung der Falzapparatanordnung gemäß der vorliegenden Erfindung mit zwei jeweils drei Falztrichter umfassenden Falztrichter-Reihen, Führungswalzen und einem bewegbaren Falzapparat;
- Fig. 3: eine schematische Darstellung der in Fig. 2 gezeigten Falzapparatanordnung in einer ersten Anordnungsweise;
- Fig. 4: die in Fig. 2 gezeigte Falzapparatanordnung in einer zweiten Anordnungsweise;
- Fig. 5: die in Fig. 2 gezeigte Falzapparatanordnung in einer dritten Anordnungsweise;
- Fig. 6: die in Fig. 2 gezeigte Falztrichteranordnung in einer vierten Anordnungsweise;
- Fig. 7: die in Fig. 2 gezeigte Falztrichteranordnung in einer fünften Anordnungsweise;
- Fig. 8: die in Fig. 2 gezeigte Falztrichteranordnung in einer sechsten Anordnungsweise gemäß der bevorzugten Ausführungsform der Erfindung; und
- Fig. 9 und 10: Falzapparatanordnungen des Stands der Technik in zwei möglichen Anordnungsweisen.

Die in Fig. 1 gezeigte Zeitungsdruckmaschine 1, z. B. eine Rollenrotations-Offsetdruckmaschine, umfasst eine Vielzahl von Druckwerken 2 zum Bedrucken einer Vielzahl von aus Rollenständen 6 zugeführten Bahnen 4 mit einem ein- oder mehrfarbigen Bild. Die Rollenstände 6 sind vorzugsweise im Keller einer Druckerei angeordnet. Nach dem Druckvorgang in den Druckwerken 2 werden die Bahnen 4 einer erfindungsgemäßen Falztrichteranordnung 8a zugeführt, die vorzugsweise in der Mitte der Zeitungsdruckmaschine 1 angeordnet ist, aber auch an einer Seite der Druckmaschine oder an einem Ende der Druckmaschine angeordnet sein kann.

Wie in Fig. 2 näher gezeigt ist, umfasst die erfindungsgemäße Falztrichteranordnung 8a eine erste Reihe 10a mit drei Falztrichtern 12, 14, 16 und eine zweite Reihe 10b mit drei weiteren Falztrichtern 18, 20 und 22.

Nach dem Druckvorgang in den Druckwerken 2 und vor dem Einlaufen in die Falztrichteranordnung 8a werden die Bahnen 4 vorzugsweise in einzelne Stränge oder halbe Bahnen 24 geschnitten, die dann mittels über dem jeweiligen Falztrichter 12, 14, 16, 18, 20, 22 angeordneten Walzen 26 (Führungs- oder Umlenkwalzen) den Falztrichtern 12, 14, 16 und 18, 20, 22 der ersten und zweiten Falztrichter-Reihe 10a, 10b zugeführt werden.

Eine Vielzahl von Bahnsträngen 24 werden erfindungsgemäß übereinander angeordnet, bevor sie den Falztrichtern 12 bis 22 zugeführt werden, wobei vier Bahnstränge oder halben Bahnen 24 in der Regel einen Abschnitt einer Zeitung bilden. Das Übereinanderlegen oder Übereinanderführen der Bahnstränge 24 kann beispielsweise mittels der in Fig. 1 gezeigten herkömmlichen Sammel- oder Abnahmewalzen 28 erfolgen, die häufig auch als Zusammentragwalzen bezeichnet werden.

Nach dem Passieren der Falztrichter 12 bis 22 werden die übereinander gelegten Bahnstränge 24 einem Press- oder Zugwalzenpaar 30 zugeführt, wodurch die übereinander gelegten Bahnstränge 24 längs gefalzt werden. Nach dem Passieren der Zugwalzen 30 werden die längs gefalzten, übereinander liegenden Bahnstränge 24 über eine Vielzahl von Führungswalzen 32 einem Falzapparat 34 zugeführt. Wie durch den Pfeil 36 in Fig. 2 angedeutet ist, ist der Falzapparat 34 in Bezug auf die Falztrichter 12 bis 22 vorzugsweise bewegbar angeordnet. Der Falzapparat 34 kann beispielsweise als ein herkömmlicher Falzapparat ausgebildet sein, der die einlaufenden, übereinander liegenden Bahnstränge 24 in eine Vielzahl von Zeitungen 38 schneidet, die anschließend quer gefalzt und mittels einer bekannten Schaufelradanordnung 42 auf einem Förderband 40 abgelegt werden können. Das Förderband 40 transportiert die Zeitungen 38 dabei vorzugsweise in einem Schuppenstrom zu einer (nicht gezeigten) weiteren Bearbeitungsstation, z. B. einem Versandraum.

Wie im Folgenden näher beschrieben ist, sind in Fig. 3 bis 8 verschiedene Möglichkeiten gezeigt, wie die Bahnstränge 24 über die Falztrichter 12 bis 22 geführt werden können.

Fig. 3 bis 5 zeigen eine erste, zweite und dritte Anordnung, in denen jeweils 16 Seiten, d. h. vier übereinander liegende, jeweils beidseitig bedruckte Bahnstränge 24 über die Falztrichter 12 bis 22 der ersten und zweiten Falztrichter-Reihe 10a, 10b geführt werden. In Abhängigkeit von der Position des Falzapparats 34 wurde für jede Anordnung eine Bewertungszahl ermittelt, welche die Wahrscheinlichkeit wiedergibt, mit der es zur Bildung von Falten und anderen Beschädigungen kommt. In den in Fig. 3 und 4 gezeigten Anordnungen beträgt dieser Wahrscheinlichkeitsindex 30. Wie sich herausgestellt hat, konnte der Wahrscheinlichkeitsindex mit der in Fig. 5 gezeigten Anordnung dagegen auf 26.5 reduziert werden, was auf die gezeigte erfindungsgemäße Anordnung der Führungswalzen, das anschließende, nacheinander erfolgende Übereinanderlegen der einzelnen, von nur einer Seite einlaufenden Bahnstränge 24 und das gerade Zuführen der Bahnstränge 24 zum Falzapparat 34 zurückzuführen ist.

In den in Fig. 6, 7 und 8 gezeigten Anordnungen wird dem Falzapparat 34 jeweils die gleiche Gesamtzahl von Bahnsträngen 24 zugeführt. Aufgrund einer anderen Paginierung der Zeitung werden über die Falztrichter 14 und 16 der ersten Falztrichter-Reihe 10a jedoch acht Seiten und über den Falztrichter 22 der zweiten Falztrichter-Reihe 10b 32 Seiten, d. h. acht Lagen, geführt. Der Wahrscheinlichkeitsindex konnte hierbei von 26.5 in der in Fig. 6 gezeigten Anordnung auf 25.5 für die in Fig. 7 gezeigte Anordnung und sogar auf 23.0 für die in Fig. 8 gezeigte Anordnung gesenkt werden. Wie bereits zuvor erwähnt, lässt sich der sinkende Wahrscheinlichkeitsindex möglicherweise auf die unterschiedlichen Positionen des Falzapparats 34 von einer Position ganz links in Fig. 6 zu einer Position ganz rechts in Fig. 8 sowie auf das in Fig. 8 gezeigte nacheinander erfolgende, sukzessive Übereinanderlegen der von nur einer (im gezeigten Beispiel der linken) Seite einlaufenden gefalzten Bahnstränge 24 unterhalb des Falztrichters 22 zurückführen.

Die Reduzierung des Wahrscheinlichkeitsindexes bei der in Fig. 8 gezeigten Anordnung kann jedoch auch noch andere Ursachen haben, beispielsweise die gerade Zufuhr des schwersten Zeitungsabschnitts (32 Seiten), der dem Falzapparat 34 direkt zugeführt wird.

Bei dem in Fig. 9 und 10 gezeigten Falzapparat des Standes der Technik mit einem ortsfesten Falzapparat 134 liegt der Wahrscheinlichkeitsindex in Fig. 9 bei 35 und in Fig. 10 bei 35.5, obwohl die Gesamtzahl der dem Falzapparat 134 zugeführten Bahnstränge dieselbe ist wie bei den in Fig. 3 bis 8 gezeigten erfindungsgemäßen Falzapparatanordnungen.

Ferner ermöglichen verschiebbare Falzapparate ein leichteres Austauschen eines Falzapparats im Falle eines Defekts oder bei einer langen Druckmaschine mit mehr als einem Falzabschnitt den Einbau eines zusätzlichen Falzapparats, auf den bei Bedarf zurückgegriffen werden kann. Die Falzapparate sind vorzugsweise auf Schienen verschiebbar. Zum Verschieben der Falzapparate können beispielsweise hydraulische Stellelemente oder Motor-Stellelemente vorgesehen sein. Zur Verbesserung der Bahnstrang-Handhabung sind die Falzapparate vorzugsweise während des Druckbetriebs verschiebbar.

Wie gezeigt ist der Wahrscheinlichkeitsindex der in Fig. 3 bis 8 gezeigten verschiedenen erfindungsgemäßen Falzapparatanordnungen 8 immer niedriger als der Wahrscheinlichkeitsindex der in Fig. 9 und 10 gezeigten Falzapparatanordnungen des Standes der Technik.

Die vorliegende Erfindung ist nicht auf die hier insbesondere in Fig. 3 bis 8 beschriebenen Anordnungen beschränkt. Es ist z. B. eine versetzte Anordnung der Falztrichter 12, 14, 16 der ersten Falztrichter-Reihe 10a bezüglich der zweiten Falztrichter-Reihe 10b oder eine versetzte Anordnung von zwei nebeneinander angeordneten Falztrichtern 12 bis 22 in einer Reihe 10a, 10b denkbar, wodurch der Wahrscheinlichkeitsindex unter Umständen noch weiter reduziert werden kann. Auch die Zahl der über die Falztrichter 12 bis 22 geführten Bahnstränge 24 kann auf jede beliebige Weise verändert werden, um die gewünschte Paginierung und Einteilung der Zeitung zu erreichen.

Gemäß einer weiteren Ausführungsform der Erfindung können zwei übereinander angeordnete Falztrichter-Reihen mit jeweils drei Falztrichtern mit zwei vorzugsweise verschiebbaren Falzapparaten mit jeweils separat angetriebenen Trichterwalzen und/oder Zugwalzen in der Weise kombiniert werden, dass die von den verschiedenen Falztrichtern einlaufenden Bahnstränge einem beliebigen der beiden Falzapparate zugeführt werden. In dieser Ausführungsform können zwei Druckaufträge unabhängig voneinander ausgeführt werden, beispielsweise um die Druckmaschine für Druckaufträge mit Bahnwegen unterschiedlicher Länge starten und stoppen zu können, was sich insbesondere dadurch als vorteilhaft erweist, dass mehrere Bahnwege kurzer Länge zu einer bestehenden Konfiguration für einen laufenden Druckauftrag hinzugefügt werden können.

### Liste der Bezugszeichen

- 1: Zeitungsdruckmaschine
- 2: Druckwerke
- 4: Bahnen
- 6: Rollenstand
- 8: Falzapparatanordnung
- 8a: Falztrichteranordnung
- 10a: erste Reihe von Falztrichtern
- 10b: zweite Reihe von Falztrichtern
- 12: Falztrichter
- 14: Falztrichter
- 16: Falztrichter
- 18: Falztrichter
- 20: Falztrichter
- 22: Falztrichter
- 24: Bahnstränge
- 26: Walzen
- 28: Sammel- oder Abnahmewalzen
- 30: Zugwalzen
- 32: Führungswalzen
- 34: Falzapparat
- 36: Bewegungsrichtung
- 38: Zeitungen
- 40: Förderband
- 42: Schaufelradanordnung
- 134: ortsfester Falzapparat

## Patentansprüche

1. Verfahren zum Falzen von Bahnsträngen in einer Rollenrotationsdruckmaschine wobei die Bahnstränge (24) mittels eines ersten, eines zweiten und eines dritten Falztrichters (12, 14, 16) einer ersten Falztrichter-Reihe (10a)und eines ersten, eines zweiten und eines dritten Falztrichters (18, 20, 22) einer unterhalb der ersten Falztrichter-Reihe (10a) angeordneten zweiten Falztrichter-Reihe (10b), gefalzt und vor dem Einlaufen in einen unterhalb der zweiten Falztrichter-Reihe (10b) angeordneten Falzapparat (34) mittels einer Vielzahl von Führungswalzen (32) übereinanderliegend angeordnet werden,
**dadurch gekennzeichnet,**
**dass** der Falzapparat (34) horizontal in eine Position unter einen beliebigen Falztrichter (18, 20, 22) der zweiten Falztrichterreihe (10b) bewegt wird.

2. Verfahren nach Anspruch 1,
**dadurch gekennzeichnet,**
**dass** den Falztrichtern (12, 14, 16, 18, 20, 22) der ersten und zweiten Falztrichter-Reihe (10a,10b) jeweils eine Vielzahl von übereinander liegenden Bahnsträngen (24) zugeführt wird.

3. Verfahren nach Anspruch 2,
**dadurch gekennzeichnet,**
**dass** die Gesamtzahl der über die Falztrichter (18, 20, 22) der zweiten Falztrichter-Reihe (10b) geführten übereinander liegenden Bahnstränge (24) größer ist als die Gesamtzahl der über die Falztrichter (12, 14, 16) der ersten Falztrichter-Reihe (10a) geführten Bahnstränge (24).

4. Verfahren nach Anspruch 2 oder 3,
**dadurch gekennzeichnet,**
**dass** über mindestens zwei der Falztrichter (12, 14, 16) der ersten Falztrichter-Reihe (10a) eine unterschiedliche Anzahl von übereinander liegenden Bahnsträngen (24) geführt wird.

5. Verfahren nach Anspruch 2, 3 oder 4,
**dadurch gekennzeichnet,**
**dass** über zwei der Falztrichter (12, 14, 16) der ersten Falztrichter-Reihe (10a) zwei übereinander liegende Bahnstränge (24) und über einen der Falztrichter (12, 14, 18) der ersten Falztrichter-Reihe (10a) vier übereinander liegende Bahnstränge (24) geführt werden.

6. Verfahren nach Anspruch 5,
**dadurch gekennzeichnet,**
**dass** die zwei übereinander liegenden Bahnstränge (24) von nebeneinander angeordneten Falztrichten (12, 14, 16) gefalzt werden.

7. Verfahren nach einem der vorhergehenden Ansprüche,
**dadurch gekennzeichnet,**
**dass** über mindestens zwei der Falztrichter (18, 20, 22) der zweiten Falztrichter-Reihe (10b) eine unterschiedliche Anzahl von übereinander liegenden Bahnsträngen (24) geführt wird.

8. Verfahren nach einem der vorhergehenden Ansprüche,
**dadurch gekennzeichnet,**
**dass** über zwei der Falztrichter (18, 20, 22) der zweiten Falztrichter-Reihe (10b) vier übereinander liegende Bahnstränge (24) und über einen der Falztrichter (18, 20, 22) der zweiten Falztrichter-Reihe (10b) acht übereinander liegende Bahnstränge (24) geführt werden.

9. Verfahren nach Anspruch 8,
**dadurch gekennzeichnet,**
**dass** die vier übereinander liegenden Bahnstränge (24) von nebeneinander angeordneten Falztrichter(18, 20, 22) gefalzt werden.

10. Vorrichtung zum Falzen von Bahnsträngen in einer Rollenrotationsdruckmaschine mit einer ersten Falztrichter-Reihe (10a) und einer unterhalb der ersten Falztrichter-Reihe (10a) angeordneten zweiten Falztrichter-Reihe (10b), die jeweils einen ersten, zweiten und dritten Falztrichter (12, 14, 16, 18, 20, 22) umfassen, und mit einer Vielzahl von Führungswalzen (32), welche die gefalzten Bahnstränge (24) von den Falztrichtern (12, 14, 16, 18, 20, 22) der ersten und zweiten Falztrichter-Reihe (10a, 10b)einem unterhalb der zweiten Falztrichter-Reihe (10b) angeordneten Falzapparat (34) übereinanderliegend angeordnet zuführen,
**dadurch gekennzeichnet,**
**dass** der Falzapparat (34) in eine Position unter einen beliebigen Falztrichter (18, 20, 22) der zweiten Falztrichterreihe (10b) horizontal bewegbar angeordnet ist.

11. Vorrichtung nach Anspruch 10,
**dadurch gekennzeichnet,**
**dass** der Falzapparat (34) unterhalb des Falztrichters (18, 20, 22) der zweiten Falztrichter-Reihe (10b) angeordnet ist, der die größte Anzahl von Bahnsträngen (24) falzt.

12. Vorrichtung nach einem der Ansprüche 10 oder 11,
**dadurch gekennzeichnet,**
**dass** die Falztrichter (12, 14, 16) der ersten Falztrichter-Reihe (10a) bezüglich der Falztrichter (18, 20, 22) der zweiten Falztrichter-Reihe (10b) in einer Reihe angeordnet sind.

13. Vorrichtung nach einem der Ansprüche 10 oder 11,
**dadurch gekennzeichnet,**
**dass** die Falztrichter (12, 14, 16) der ersten Falztrichter-Reihe (10a) bezüglich der Falztrichter (18, 20, 22) der zweiten Falztrichter-Reihe (10b) versetzt angeordnet sind.

14. Vorrichtung nach einem der Ansprüche 10 bis 13,
**dadurch gekennzeichnet,**
**dass** ein weiterer bewegbarer Falzapparat vorgesehen ist.

15. Vorrichtung nach Anspruch 14,
**dadurch gekennzeichnet,**
**dass** jedem der Falztrichter (12, 14, 16, 18, 20, 22) Trichterwalzen und Zugwalzen (30) zugeordnet sind, die separat voneinander in der Weise antreibbar sind, dass einem beliebigen der beiden Falzapparate (34) von einem beliebigen Falztrichter (12, 14, 16, 18, 20, 22) Bahnstränge (24) zuführbar sind.

16. Vorrichtung nach einem der Ansprüche 14 oder 15,
**dadurch gekennzeichnet,**
**dass** die Falzapparate (34) durch Verschieben auf Schienen bewegbar sind.

17. Vorrichtung nach einem der Ansprüche 14 bis 16,
**dadurch gekennzeichnet,**
**dass** die Falzapparate (34) während des Betriebs der Druckmaschine (1) bewegbar sind.

18. Vorrichtung nach einem der Ansprüche 14 bis 17,
**dadurch gekennzeichnet,**
**dass** bei einer Verschiebung der Falzapparate (34) eine Abschnittslänge der Bahnstränge (24) automatisch einstellbar ist

19. Vorrichtung nach einem der Ansprüche 14 bis 18,
**dadurch gekennzeichnet,**
**dass** zum Bewegen der Falzapparate (34) ein Stellelement vorgesehen ist.

## Claims

1. Method for folding webs of paper in a rotary newspaper printing press, wherein the webs (24) are folded by means of a first, second and third folding cylinder (12, 14, 16) of a first folding cylinder row (10a) and a first, second and third folding cylinder (18, 20, 22) of a second folding cylinder row (10b) arranged below the first folding cylinder row (10a), and before running into a folding machine (34) arranged below the second folding cylinder row (10b), are arranged to lie one on top of the other by means of a plurality of guide rollers (32), **characterised in that** the folding machine (34) is moved horizontally into a position below any one folding cylinder (18, 20, 22) of the second folding cylinder row (10b).

2. Method according to Claim 1, **characterised in that** a plurality of webs (24) lying on top of one another are respectively fed to the folding cylinders (12, 14, 16, 18, 20, 22) of the first and second folding cylinder rows (10a, 10b).

3. Method according to Claim 2, **characterised in that** the total number of webs (24) lying one on top of the other guided over the folding cylinders (18, 20, 22) of the second folding cylinder row (10b) is greater than the total number of webs (24) guided over the folding cylinders (12, 14, 16) of the first folding cylinder row (10a).

4. Method according to Claim 2 or 3, **characterised in that** a different number of webs (24) lying one on top of the other is guided over at least two of the folding cylinders (12, 14, 16) of the first folding cylinder row (10a).

5. Method according to Claims 2, 3 or 4, **characterised in that** two webs (24) lying one on top of the other are guided over two of the folding cylinders (12, 14, 16) of the first folding cylinder row (10a) and four webs (24) lying one on top of the other are guided over one of the folding cylinders (12, 14, 18) of the first folding cylinder row (10a).

6. Method according to Claim 5, **characterised in that** the two webs (24) lying one on top of the other are folded by adjacent folding cylinders (12, 14, 16).

7. Method according to one of the preceding claims, **characterised in that** a different number of webs (24) lying one on top of the other is guided over at least two of the folding cylinders (18, 20, 22) of the second folding cylinder row (10b).

8. Method according to one of the preceding claims, **characterised in that** four webs (24) lying one on top of the other are guided over two of the folding cylinders (18, 20, 22) of the second folding cylinder row (10b) and eight webs (24) lying one on top of the other are guided over one of the folding cylinders (18, 20, 22) of the second folding cylinder row (10b).

9. Method according to Claim 8, **characterised in that** the four webs (24) lying one on top of the other are folded by adjacent folding cylinders (18, 20, 22).

10. Apparatus for folding webs of paper in a rotary newspaper printing press with a first folding cylinder row (10a) and a second folding cylinder row (10b) arranged below the first folding cylinder row (10a), which respectively comprise a first, second and third folding cylinder (12, 14, 16, 18, 20, 22), and with a plurality of guide rollers (32), which deliver the folded webs (24) from the folding cylinders (12, 14, 16, 20, 22) of the first and second folding cylinder rows (10a, 10b) to a folding machine (34) arranged below the second folding cylinder row (10b), **characterised in that** the folding machine (34) is arranged to be horizontally movable into a position below any one folding cylinder (18, 20, 22) of the second folding cylinder row (10b).

11. Apparatus according to Claim 10, **characterised in that** the folding machine (34) is arranged below the folding cylinder (18, 20, 22) of the second folding cylinder row (10b), which folds the largest number of webs (24).

12. Apparatus according to one of claims 10 or 11, **characterised in that** the folding cylinders (12, 14, 16) of the first folding cylinder row (10a) are arranged in a row in relation to the folding cylinders (18,20,22) of the second folding cylinder row (10b).

13. Apparatus according to one of Claims 10 or 11, **characterised in that** the folding cylinders (12, 14, 16) of the first folding cylinder row (10a) are staggered in relation to the folding cylinders (18, 20, 22) of the second folding cylinder row (10b).

14. Apparatus according to one of Claims 10 to 13, **characterised in that** a further movable folding machine is provided.

15. Apparatus according to Claim 14, **characterised in that** associated with each of the folding cylinders (12, 14, 16, 18, 20, 22) are folding rollers and draw rollers (30), which can be driven separately from one another, so that webs (24) can be delivered to any one of the two folding machines (34) from any one folding cylinder (12, 14, 16, 18,20,22).

16. Apparatus according to one of Claims 14 or 15, **characterised in that** the folding machines (34) are movable by displacement on rails.

17. Apparatus according to one of Claims 14 to 16, **characterised in that** the folding machines (34) are movable during operation of the printing press (1).

18. Apparatus according to one of Claims 14 to 17, **characterised in that** a section length of the webs (24) is automatically adjustable upon a displacement of the folding machines (34).

19. Apparatus according to one of Claims 14 to 18, **characterised in that** an adjusting clement is provided for movement of the folding machines (34).

## Revendications

1. Procédé de pliage de lignes de bande dans une machine à imprimer rotative à bobines, les lignes de bande (24) étant pliées au moyen d'un premier, d'un deuxième et d'un troisième cône de pliage (12, 14, 16) d'une première série de cônes de pliage (10a) et d'un premier, d'un deuxième et d'un troisième cône de pliage (18, 20, 22) d'une seconde série de cônes de pliage (10b) disposée en dessous de la première série de cônes de pliage (10a) et étant disposées superposées avant l'entrée dans une machine de pliage (34) disposée en dessous de la seconde série de cônes de pliage (10b) au moyen d'une pluralité de cylindres de guidage (32), **caractérisé en ce que** la machine de pliage (34) est déplacée horizontalement dans une position en dessous de n'importe lequel des cônes de pliage (18, 20, 22) de la seconde série de cônes de pliage (10b).

2. Procédé selon la revendication 1, **caractérisé en ce qu'**une pluralité de lignes de bande (24) superposées est amenée à chaque fois aux cônes de pliage (12, 14, 16, 18, 20, 22) de la première et de la seconde série de cônes de pliage (10a, 10b).

3. Procédé selon la revendication 2, **caractérisé en ce que** le nombre total de lignes de bande (24) superposées guidées sur les cônes de pliage (18, 20, 22) de la seconde série de cônes de pliage (10b) est supérieur au nombre total de lignes de bande (24) guidées sur les cônes de pliage (12, 14, 16) de la première série de cônes de pliage (10a).

4. Procédé selon l'une quelconque des revendications 2 ou 3, **caractérisé en ce qu'**un nombre différent de lignes de bande (24) superposées est guidé sur au moins deux des cônes de pliage (12, 14, 16) de la première série de cônes de pliage (10a).

5. Procédé selon l'une quelconque des revendications 2, 3 ou 4, **caractérisé en ce que** deux lignes de bande (24) superposées sont guidées sur deux des cônes de pliage (12, 14, 16) de la première série de cônes de pliage (10a) et quatre lignes de bande (24) superposées sont guidées sur un des cônes de pliage (12, 14, 18) de la première série de cônes de pliage (10a).

6. Procédé selon la revendication 5, **caractérisé en ce que** les deux lignes de bande (24) superposées sont pliées par des cônes de pliage (12, 14, 16) disposés les uns à côté des autres.

7. Procédé selon l'une quelconque des revendications précédentes, **caractérisé en ce qu'**un nombre différent de lignes de bande (24) superposées est guidé sur au moins deux des cônes de pliage (18, 20, 22) de la seconde série de cônes de pliage (10b).

8. Procédé selon l'une quelconque des revendications précédentes, **caractérisé en ce que** quatre lignes de bande (24) superposées sont guidées sur deux des cônes de pliage (18, 20, 22) de la seconde série de cônes de pliage (10b) et huit lignes de bande (24) superposées sont guidées sur un des cônes de pliage (18, 20, 22) de la seconde série de cônes de pliage (10b).

9. Procédé selon la revendication 8, **caractérisé en ce que** les quatre lignes de bande (24) superposées sont pliées par des cônes de pliage (18, 20, 22) disposés les uns à côté des autres.

10. Dispositif de pliage de lignes de bande dans une machine à imprimer rotative à bobines comportant une première série de cônes de pliage (10a) et une seconde série de cônes de pliage (10b) disposée en dessous de la première série de cônes de pliage (10a), qui comprennent à chaque fois un premier, un deuxième et un troisième cône de pliage (12, 14, 16, 18, 20, 22), et comportant une pluralité de cylindres de guidage (32), lesquels amènent les lignes de bande (24) pliées disposées superposées depuis les cônes de pliage (12, 14, 16, 18, 20, 22) de la première et de la seconde série de cônes de pliage (10a, 10b) à une machine de pliage (34) disposée en dessous de la seconde série de cônes de pliage (10b), **caractérisé en ce que** la machine de pliage (34) est disposée mobile horizontalement dans une position en dessous de n'importe lequel des cônes de pliage (18, 20, 22) de la seconde série de cônes de pliage (10b).

11. Dispositif selon la revendication 10, **caractérisé en ce que** la machine de pliage (34) est disposée en dessous du cône de pliage (18, 20, 22) de la seconde série de cônes de pliage (10b) qui plie le plus grand nombre de lignes de bande (24).

12. Dispositif selon l'une quelconque des revendications 10 ou 11, **caractérisé en ce que** les cônes de pliage (12, 14, 16) de la première série de cônes de pliage (10a) sont disposés en rang par rapport aux cônes de pliage (18, 20, 22) de la seconde série de cônes de pliage (10b).

13. Dispositif selon l'une quelconque des revendications 10 ou 11, **caractérisé en ce que** les cônes de pliage (12, 14, 16) de la première série de cônes de pliage (10a) sont disposés en quinconce par rapport aux cônes de pliage (18, 20, 22) de la seconde série de cônes de pliage (10b).

14. Dispositif selon l'une quelconque des revendications 10 à 13, **caractérisé en ce qu'**une autre machine de pliage mobile est prévue.

15. Dispositif selon la revendication 14, **caractérisé en ce que** des cylindres en entonnoir et des cylindres d'entraînement (30) sont affectés à chacun des cônes de pliage (12, 14, 16, 18, 20, 22), lesdits cylindres en entonnoir et cylindres d'entraînement étant actionnables séparément les uns des autres de manière à ce que des lignes de bande (24) puissent être amenées à n'importe laquelle des deux machines de pliage (34) depuis n'importe lequel des cônes de pliage (12, 14, 16, 18, 20, 22).

16. Dispositif selon l'une quelconque des revendications 14 ou 15, **caractérisé en ce que** les machines de pliage (34) sont mobiles par déplacement sur rails.

17. Dispositif selon l'une quelconque des revendications 14 à 16, **caractérisé en ce que** les machines de pliage (34) sont mobiles pendant le fonctionnement de la machine à imprimer (1).

18. Dispositif selon l'une quelconque des revendications 14 à 17, **caractérisé en ce que** lors d'un déplacement des machines de pliage (34), une longueur de section des lignes de bande (24) est réglable automatiquement.

19. Dispositif selon l'une quelconque des revendications 14 à 18, **caractérisé en ce qu'**un élément de réglage est prévu en vue du déplacement des machines de pliage (34).
